# FASCICULE DE BREVET EUROPEEN

(11) **EP 1 880 373 B1**
(45) Date de publication et mention de la délivrance du brevet: **28.10.2009**
(21) Numéro de dépôt: 06743737.6
(22) Date de dépôt: 25.04.2006
(51) Int. Cl.: G08B 21/08

(54) **DISPOSITIF DE DETECTION DE LA CHUTE D' UN CORPS DANS UN BASSIN**
VORRICHTUNG ZUM ERKENNEN DES FALLES EINES KÖRPERS IN EIN SCHWIMMBECKEN
DEVICE FOR DETECTING THE FALLING OF A BODY INTO A POOL

(30) Priorité: 26.04.2005 FR 0504175
(43) Date de publication de la demande: 23.01.2008
(73) Titulaire: M. G. International, 13600 La Ciotat (FR)
(72) Inventeur: DURAND, Michel, F-06517 Carros Cedex (FR); GINTER, Anthony, F-83330 Le Beausset (FR)
(74) Mandataire: Hirsch & Associés
(86) Numéro de dépôt international: PCT/FR2006/000919
(87) Numéro de publication internationale: WO 2006/114516

(56) Documents cités:
- FR-A- 2 763 684
- FR-A- 2 842 933
- GB-A- 2 343 042

## Description

La présente invention se rapporte à un dispositif pour détecter la chute d'un corps dans un bassin telle qu'une piscine, en particulier la chute d'un enfant ou d'un animal. Un tel dispositif permet de détecter la chute d'un corps dans une masse d'eau et d'alerter l'entourage, par une sirène, des voyants lumineux, ou tout autre moyen adapté pour attirer l'attention, afin de permettre un sauvetage rapide.

En effet, la noyade de jeunes enfants concerne de nombreux accidents domestiques. Il existe bien des dispositifs de sécurité comme des barrières de protection entourant la piscine avec un portillon d'accès. Cependant, il est nécessaire de bien refermer le portillon à chaque passage. De plus, des enfants d'environ trois ans peuvent parvenir à ouvrir un tel portillon alors qu'ils sont encore très exposés à la noyade.

Il existe également des dispositifs de sécurité comme des abris, couvertures ou volets recouvrant la piscine en dôme. Un tel dispositif est cependant disgracieux et nécessite une opération complexe pour être retiré avant utilisation de la piscine.

La solution idéale pour prévenir efficacement les chutes dans la piscine tout en conservant un accès facile et un cachet convivial est de munir la piscine d'un dispositif de détection des chutes de corps dans le bassin.

De tels dispositifs de détection existent et sont commercialisés. Par exemple, les appareils Aquapremium^{™}, Aquasensor^{™}, SensorPremium, SensorSolar, SensorElite, SensorEspio ou SensorDomo commercialisés par la demanderesse permettent de détecter la chute d'un corps dans le bassin d'une piscine et d'alerter l'entourage.

Les appareils de détection de chute connus sont généralement constitués d'une sonde plongeant dans le bassin et reliée à un boîtier émergé. La sonde immergée est adaptée à transmettre des ondes aquatiques se propageant dans le bassin. On entend par « ondes aquatiques » tout mouvement de masse d'eau dans le bassin que ce soit en surface (vagues) ou en profondeur (vagues sous marines). Les ondes aquatiques peuvent être transmises vers une chambre de compression dans le boîtier afin de mesurer les variations de pression provoquées par lesdites ondes. Sur certain modèle d'appareil, la chambre de compression peut être constituée par la sonde elle-même, remplie d'air. Tout mouvement dans le bassin, et en particulier la chute d'un corps, provoque la formation de vagues qui induisent des variations de pression dans la chambre de compression du détecteur de chute. Un capteur, par exemple de type piézo-électrique, convertit ces variations de pression en tension et une carte électronique traite ces signaux afin d'interpréter s'ils correspondent à une chute. Le cas échéant, la carte électronique commande l'émission d'un signal d'alerte. FR-2 842 933 décrit un tel appareil.

Les dispositifs de détection connus présentent cependant l'inconvénient d'être sensibles aux perturbations extérieures et de subir des déclenchements intempestifs, du fait que la carte électronique interprète des signaux perturbateurs comme une chute. De tels signaux perturbateurs peuvent être dus au déplacement du robot nettoyeur, à la mise en route de la filtration, mais également à la pluie ou aux vagues provoquées par le vent. Ces perturbations peuvent provoquer un déclenchement intempestif de l'alarme, ce qui devient gênant pour l'entourage et peuvent inciter à mettre l'appareil à l'arrêt avec le risque de non détection d'une chute réelle. La plupart de ces perturbations peuvent être éliminées en réglant la sensibilité du détecteur.

En revanche, les perturbations dues au vent peuvent présenter une signature de vague très proche de celle provoquée par la chute d'un enfant. Or, il n'est pas envisageable de réduire la sensibilité de la détection de l'appareil et d'accepter la chute d'un enfant de moins de 10 kg glissant sur une pente de 30°, donc avec une faible pénétration dans l'eau induisant un signal de faible intensité, sous prétexte d'un vent soufflant plus ou moins fort.

Les appareils précités commercialisés par la demanderesse comportent un système de traitement du signal pour minimiser les perturbations dues au vent. Deux capteurs identiques sont montés en différentiel, un premier capteur mesurant les variations de pression dans la chambre de compression et un second capteur mesurant uniquement les perturbations provoquées par le vent soufflant sur le boîtier. La mesure du second capteur est déduite de la mesure du premier capteur par la carte électronique afin de ne traiter que le signal provenant des différences de pression dans la chambre de compression. Cette solution permet de s'affranchir des perturbations dues au vent soufflant sur le boîtier mais pas de différencier les vagues dans le bassin dues au vent des vagues provoquées par une chute.

Il existe donc un besoin pour réduire les risques de déclenchements intempestifs de l'alarme de l'appareil de détection dus à l'effet du vent sur la piscine tout en garantissant une détection de chute réelle dans le bassin.

A cet effet, l'invention propose d'adapter le comportement de l'appareil de détection en fonction des perturbations générées par le vent. En effet, il est rarissime que le vent se lève d'un seul coup pour souffler en fortes rafales présentant la signature d'une chute de corps dans le bassin de la piscine. Les signaux provoqués par les mouvements de l'eau sont donc mesurés en continu et mémorisés afin d'adapter le mode de détection de l'appareil au niveau de perturbation du bassin.

Par ailleurs, les piscines comportent de plus en plus de systèmes de mesure et de contrôle de la qualité de l'eau, tel que le pH, la température de l'eau et le traitement de l'électrolyse au sel par exemple. Chaque système de mesure et/ou de contrôle de l'eau de la piscine comprend généralement sa propre sonde, sa propre électronique de traitement et son propre système de visualisation ou d'alerte. La multiplication des systèmes de mesure et de contrôle représente un coût et un encombrement pour l'utilisateur de la piscine.

Il existe donc aussi un besoin pour réduire le nombre de systèmes de mesure et de contrôle indépendants dans une seule piscine. A cet effet, l'invention propose une intégration de tous ces systèmes à l'appareil de détection de chute.

L'invention concerne plus particulièrement un dispositif de détection d'une chute d'un corps dans une masse d'eau d'un bassin comprenant :
- une sonde immergée dans le bassin et adaptée à transmettre des ondes aquatiques se propageant dans le bassin ;
- une unité électronique adaptée à recevoir et interpréter des signaux électriques représentatifs de variations de pression provoquées par les ondes aquatiques recueillies par la sonde ;
l'unité électronique étant adaptée à mémoriser les signaux générés par le bassin en absence de chute pour sourveiller l'évolution de la perturbation du bassin et à choisir le mode de fonctionnement du dispositif entre différents modes de fonctionnement selon la valeur de l'amplitude et la valeur de la fréquence des signaux électriques mémorisés générés par le bassin.

Selon les modes de réalisation, le dispositif de détection d'une chute dans un bassin comprend une ou plusieurs des caractéristiques suivantes :
- les signaux générés par le bassin sont mémorisés sur un intervalle de temps donné ;
- l'intervalle de temps est compris entre 10 et 60 secondes ;
- l'unité électronique est adaptée interpréter un signal électrique comme correspondant à une chute lorsque ledit signal électrique présente une amplitude supérieure à un seuil prédéterminé et une fréquence sensiblement égale à 1Hz ;
- l'unité électronique est adaptée à commander le déclenchement d'une alarme sonore lorsque le signal électrique reçu présente un nombre prédéterminé de demi-vagues dépassant ladite amplitude ;
- l'unité électronique est adaptée à alterner le mode de fonctionnement du dispositif entre un mode dit calme, un mode dit perturbé et un mode dit agité selon la valeur de l'amplitude et la valeur de la fréquence des signaux électriques mémorisés générés par le bassin ;
- en mode dit normal, l'unité électronique déclenche une alarme après détection de trois demi-vagues ;
- en mode dit perturbé, l'unité électronique déclenche une alarme après détection de cinq demi-vagues ;
- en mode dit agité, l'unité électronique neutralise le déclenchement de l'alarme sonore ;
- l'unité électronique est adaptée à déclencher un signal sonore et/ou visuel indicatif du passage en mode dit agité ;
- le dispositif présente un indicateur du mode de fonctionnement en cours ;
- l'unité électronique est adaptée à recevoir des données mesurées par un anémomètre distant ;
- le dispositif est adapté à maintenir une mesure de veille des ondes aquatiques dans le bassins pendant un mode dit désactivé, l'unité électronique étant adaptée à déterminer le mode de fonctionnement le plus approprié lors de la réactivation du dispositif en fonction des derniers signaux mémorisés générés par le bassin ;
- le dispositif comprend en outre au moins une sonde de mesure d'état de l'eau immergée dans le bassin et reliée à l'unité électronique ;
- la sonde de mesure d'état de l'eau est choisie parmi une sonde de température, une sonde de mesure de pH, une sonde d'électrolyse, une sonde chlorique ;
- le dispositif est relié à une centrale de gestion du bassin adaptée à interpréter les signaux de mesure d'état de l'eau.

L'invention concerne aussi un procédé de détection d'une chute d'un corps dans une masse d'eau d'un bassin comprenant les étapes consistant à :
- mesurer des ondes aquatiques se propageant dans le bassin ;
- transformer les variations de pression provoquées par lesdites ondes aquatiques en signaux électriques ;
- mémoriser lesdits signaux générés par le bassin en absence de chute pour sourveiller l'évolution de la perturbation du bassin;
- choisir le mode de détection entre différents modes de fonctionnement selon la valeur de l'amplitude et la valeur de la fréquence des signaux électriques mémorisés.

Selon les modes de réalisation, le procédé de détection selon l'invention comprend une ou plusieurs des caractéristiques suivantes :
- une étape consistant à interpréter le signal électrique généré par le bassin comme correspondant à une chute lorsque ledit signal électrique présente une amplitude supérieure à un seuil prédéterminé et une fréquence sensiblement égale à 1Hz.
- une étape consistant à déclencher une alarme sonore lorsque le signal électrique reçu présente un nombre prédéterminé de demi-vagues dépassant ladite amplitude ;
- on alterne d'un mode de détection à l'autre lorsque le nombre de signaux électriques reçus avec une amplitude supérieure à un seuil prédéterminé dépasse une valeur prédéterminée sur un intervalle de temps donné
- des étapes consistant à maintenir une mesure de veille des ondes aquatiques dans le bassin pendant un mode dit désactivé et à choisir le mode de détection le plus approprié lors de la réactivation du dispositif en fonction des derniers signaux mémorisés générés par le bassin ;
- une étape consistant à réactiver automatiquement la détection de chute lorsque le dispositif détecte un état calme ou faiblement perturbé du bassin à partir des signaux générés par le bassin ;
- des étapes consistant à recevoir des données mesurées par un anémomètre distant et à choisir le mode de détection le plus approprié en fonction desdites données reçues ;
- des étapes consistant à mesurer au moins un paramètre d'état de l'eau par une sonde immergée et à transmettre la valeur du paramètre d'état de l'eau mesurée à une centrale de gestion ;
- une étape consistant à commander un dispositif de traitement de l'eau du bassin en fonction de la valeur du paramètre d'état de l'eau mesuré ;
- le paramètre d'état de l'eau mesuré est choisi parmi une température, un pH, un niveau de chlore, une concentration de sel d'électrolyse.

Les particularités et avantages de la présente invention apparaîtront au cours de la description qui suit donnée à titre d'exemple illustratif et non limitatif, et faite en référence aux figures qui représentent :
- figure 1, un schéma d'un dispositif de détection de chute selon l'invention ;
- figure 2, un schéma d'un dispositif de détection de chute une variante de réalisation de l'invention ;
- figure 3a, un graphe illustrant les signaux électriques générés dans un bassin en mode calme ;
- figure 3b, un graphe illustrant les signaux électriques générés dans un bassin en mode perturbé.

Dans le cadre de l'invention, on utilise l'expression « signaux générés par le bassin » pour désigner les signaux électriques représentatifs des ondes aquatiques (vagues et mouvements sous marins) se propageant dans le bassin et reçus par la carte électronique du dispositif de détection de chute par l'intermédiaire de la sonde immergée.

Dans le cadre de l'invention, on définit aussi différents modes de fonctionnement du dispositif de détection de chute correspondant respectivement à différents états d'agitation du bassin. Dans la description qui suit, on fait référence à trois modes de fonctionnement correspondant à trois états d'agitation du bassin. Il est entendu que l'invention s'applique aussi bien à deux modes de fonctionnement différents qu'à plus de trois modes.

On définit ainsi un mode dit calme comme un état du bassin faiblement affecté par le vent et dans lequel les signaux générés par le bassin en l'absence de chute sont de faible amplitude et de fréquence aléatoire.

On définit également un mode dit perturbé comme un état du bassin partiellement agité, en particulier par le vent, et dans lequel les signaux électriques générés par le bassin en l'absence de chute peuvent être de forte amplitude et de fréquence constante et inconstante sur quelques périodes.

On définit enfin un mode dit agité comme un état du bassin fortement agité, en particulier par le vent, et dans lequel les signaux électriques générés par le bassin en l'absence de chute peuvent présenter une amplitude et une fréquence similaires à ceux d'une chute d'un corps, en particulier celui d'un jeune enfant. Dans cet état, le bassin est trop agité pour permettre une détection discriminante d'une chute.

La figure 1 décrit un dispositif de détection selon l'invention.

La figure 1 montre un dispositif de détection disposé sur le rebord d'un bassin 20, tel qu'une piscine à usage domestique par exemple. Une sonde 1 plonge dans l'eau du bassin et débouche dans une chambre de compression 8 ménagée dans une partie du boîtier 7 de l'appareil de détection. La chambre de compression pourrait être directement constituée par la sonde immergée elle-même remplie d'air et servant de chambre de compression. La sonde 1 peut être un tube présentant une extrémité libre immergée et une extrémité débouchant dans le boîtier 7 de l'appareil de détection émergé. Le tube 1 est ainsi adapté à transmettre les ondes aquatiques qui se propagent dans le bassin 20 vers la chambre de compression 8. Cette chambre est hermétiquement close et perçoit les ondes aquatiques remontant du tube 1 comme des variations de pression. Un capteur de pression 2, par exemple du type piézo-électrique, est disposé dans la chambre de compression 8 pour transformer les variations de pression en signaux électriques. Le capteur de pression 2 est relié à une unité électronique 4 disposée dans le boîtier 7 de l'appareil de détection, en dehors de la chambre de compression 8.

L'unité électronique 4 est adaptée à recevoir et interpréter les signaux provenant du capteur de pression 2, c'est-à-dire les signaux électriques représentatifs des variations de pression dans la chambre de compression, donc représentatifs des ondes aquatiques se propageant dans le bassin. On utilisera par la suite l'expression « signaux générés par le bassin » pour désigner les signaux électriques transmis par le capteur 2 à l'unité électronique 4.

L'unité électronique 4 est adaptée à interpréter les signaux générés par le bassin en ce qu'elle peut corréler notamment des valeurs d'amplitude et de fréquence de signal électrique avec un état d'agitation du bassin et/ou avec une détection de chute, comme cela sera expliqué plus en détails ultérieurement. L'unité électronique peut inclure une puce de microcontrôleur, de manière connue en soi.

L'unité électronique 4 est également adaptée à mémoriser les signaux générés par le bassin. L'unité électronique peut inclure une puce de mémoire, du type RAM ou EPROM par exemple. La mémorisation des signaux électriques par l'unité électronique permet de surveiller l'évolution de la perturbation du bassin et d'adapter le comportement du dispositif de détection en fonction de l'état d'agitation de l'eau dans le bassin. L'unité électronique mémorise en boucle les signaux générés par le bassin sur un intervalle de temps prédéterminé, par exemple de l'ordre de 10 à 60 secondes. Cet intervalle est suffisant pour détecter l'évolution de la perturbation générée par le vent, sans pour autant requérir une grande mémoire et un temps de traitement logiciel important.

L'unité électronique 4 est ainsi adaptée à faire alterner le mode de fonctionnement du dispositif entre différents modes de fonctionnement et en particulier entre un mode dit calme, un mode dit perturbé et un mode dit agité. Les différents modes de fonctionnement sont déterminés en fonction des valeurs d'amplitude et de fréquence des signaux électriques mémorisés, en particulier sur le dernier intervalle de temps donné. L'alternance des modes de fonctionnement permet d'adapter le comportement du dispositif de détection au contexte du bassin et assurer une détection de chute optimale, même en cas de vent agitant le bassin.

De manière générale, l'unité électronique est adaptée à interpréter un signal électrique reçu du capteur de pression 2 comme correspondant à une chute lorsque ledit signal électrique est une sinusoïde présentant une amplitude supérieure à un seuil prédéterminé S avec une fréquence voisine de 1Hz. Un tel signal est en effet caractéristique d'une chute d'un corps dans l'eau. L'unité électronique est alors adaptée à commander le déclenchement d'une alarme sonore 6 disposée dans le boîtier 7 par exemple. L'unité électronique peut également déclencher l'émission d'un signal d'alerte par un émetteur radio 5 vers une sirène déportée, par exemple dans la maison.

Or, comme indiqué précédemment, un vent soufflant en fortes rafales peut provoquer des ondes aquatiques présentant la même signature que la chute d'un jeune enfant, c'est-à-dire un signal sinusoïdal présentant une amplitude supérieure au seuil prédéterminé S avec une fréquence voisine de 1Hz. Pour éviter le déclenchement intempestif de l'alarme sonore, et la tentation de désactiver complètement le dispositif de détection en cas de vent fort avec le risque de non détection d'une chute réelle que cela implique, l'invention propose d'adapter le mode de fonctionnement du dispositif de détection au contexte climatologique et en particulier à l'évolution de l'agitation du bassin mesurée et mémorisée par l'unité électronique.

On définit ainsi un premier seuil S correspondant à une amplitude prédéterminée du signal généré par le bassin au-delà duquel l'unité électronique compte le signal comme une information dite valide pour la détection d'une chute.

On définit aussi un deuxième seuil S', inférieur au premier seuil S, correspondant à une amplitude prédéterminée du signal généré par le bassin au-delà duquel l'unité électronique compte le signal comme une information susceptible de faire passer l'appareil de détection d'un mode dit calme à un mode dit perturbé et/ou d'un mode dit perturbé à un mode dit agité.

L'interprétation des signaux reçus par l'unité électronique pour la détection de chute et l'alternance des modes de fonctionnement va être décrite en référence aux graphes des figures 3a et 3b.

Le graphe de la figure 3a illustre le signal électrique pouvant être reçu par l'unité électronique dans un fonctionnement en mode dit calme.

En mode calme, le vent ne perturbe pas la mesure des ondes aquatiques. L'unité électronique perçoit des signaux électriques de faible amplitude, bien en dessous des seuils prédéfinis et avec une période aléatoire. Un vent faible génère en effet des signaux apériodiques et erratiques lorsque des vaguelettes se propagent à la surface du bassin.

Dans ce contexte de fonctionnement en mode calme, un signal sinusoïdal régulier présentant une amplitude supérieure au premier seuil prédéterminé S avec une fréquence voisine de 1Hz sera donc nécessairement la signature d'une chute. Ce signal sinusoïdal est classiquement quantifié en demi-vague 1/2T, une demi-vague correspondant à une demi période du signal sinusoïdal dont la crête dépasse le seuil prédéterminé d'amplitude.

Ainsi, lorsque l'unité électronique reçoit un signal électrique du capteur de pression dont l'amplitude dépasse ledit seuil prédéterminé S, elle compte cet événement comme une information valide. Si elle détecte, dans une gamme de fréquences prédéfinie autour de 1 Hz, un certain nombre d'informations valides successives et non manquantes, elle interprète cela comme une chute.

L'unité électronique 4 déclenche alors l'alarme sonore 6 lorsque le signal électrique reçu présente un nombre prédéterminé de demi-vagues 1/2T dépassant ledit seuil S d'amplitude. En mode dit calme, l'unité électronique déclenche l'alarme après détection de trois demi-vagues 3/2T par exemple.

Le graphe de la figure 3b illustre le signal électrique pouvant être reçu par l'unité électronique dans un fonctionnement en mode perturbé.

En mode perturbé, le vent génère des signaux apériodiques et erratiques pouvant atteindre une forte amplitude, dépassant le premier seuil prédéterminé S. En particulier, lorsque le vent engendre des vagues sous-marines heurtant les bords du bassins,: un signal sinusoïdal régulier sur quelques périodes présentant une amplitude supérieure au seuil prédéterminé S avec une fréquence voisine de 1Hz peut être lu par l'unité électronique.

Cependant, l'unité électronique aura précédemment compté des signaux dépassant le deuxième seuil S' d'amplitude prédéterminé sur les intervalles de temps précédents mémorisés et aura fait passé le dispositif de détection du mode dit calme au mode de fonctionnement dit perturbé. Par exemple, lorsque plus de deux signaux dépassent le deuxième seuil d'amplitude S' sur le dernier intervalle de temps mémorisé dans l'unité électronique, l'unité électronique interprète cela comme un vent montant perturbant le bassin et fait passer l'appareil en mode de fonctionnement dit perturbé.

Dans ce contexte de fonctionnement en mode perturbé, un signal sinusoïdal régulier présentant une amplitude supérieure au premier seuil prédéterminé S avec une fréquence voisine de 1Hz ne sera pas nécessairement la signature d'une chute. Afin de discriminer la signature d'une chute des signaux engendrés par le vent sur le bassin en mode perturbé, l'unité électronique 4 ne déclanche l'alarme sonore 6 que lorsque le signal électrique reçu présente cinq demi-vagues 5/2T contre trois demi-vagues dans le mode de fonctionnement dit calme.

En effet, comme illustré sur la figure 3b, la détection de trois demi-vagues 3/2T peut n'être qu'une signature de vagues dues au vent ; en revanche, il est extrêmement rare que cinq demi-vagues 5/2T soient une signature de vagues dues au vent. Ainsi, lorsque l'unité électronique détecte cinq informations valides successives et non manquantes en mode dit perturbé, elle interprète cela comme une chute.

Il est à noter que la sensibilité de l'appareil reste la même quel que soit le mode de fonctionnement ; seul le traitement électronique, à savoir le comptage des demi-vagues, est l'élément différenciateur entre le mode dit calme et le mode dit perturbé. Cette différenciation permet cependant de réduire fortement les déclenchements intempestifs de l'alarme.

En mode agité, le bassin peut générer des signaux électriques présentant des successions de demi-vagues d'amplitude supérieure au premier seuil prédéterminé S avec une fréquence quasi régulière proche de 1 Hz. L'unité électronique n'est alors plus en mesure de différencier les signaux dus à une chute des signaux dus au vent. Cependant, du fait de la mémorisation des signaux précédents sur des intervalles de temps donnés, et en particulier du nombre de signaux présentant une amplitude dépassant le deuxième seuil prédéterminé S' sur le dernier intervalle de temps mémorisé, l'unité électronique aura fait passer le dispositif de détection en mode agité. En particulier, l'unité électronique 4 neutralise le déclenchement de l'alarme sonore 6, mais ne cesse pas pour autant de recevoir les mesures d'ondes aquatiques fournies par le capteur de pression 2.

Ainsi, dès que la force du vent diminue et que les perturbations mesurées s'atténuent, l'unité électronique sera en mesure de faire passer le dispositif de détection en mode perturbé puis en mode calme et de rétablir la possibilité de déclencher l'alarme sonore. Des seuils différents du deuxième seuil S' peuvent être choisis pour l'alternance inverse du mode agité au mode perturbé et du mode perturbé au mode calme.

En mode agité, la neutralisation de l'alarme permet d'éviter les déclenchements intempestifs sans pour autant mettre l'appareil à l'arrêt. Le dispositif n'interrompt pas sa détection et rétablit automatiquement le déclenchement de l'alarme lorsque les conditions de détection le permettent. Il peut être avantageux de prévoir le déclenchement d'un signal sonore indiquant que le dispositif de détection est passé en mode dit agité. Par exemple, l'unité électronique 4 peut déclancher l'émission d'un ou plusieurs bips sonores afin de prévenir l'entourage que l'alarme sonore 6 est désactivée pendant un certain temps ou qu'il a changé de mode.

De même, lorsque l'appareil est désactivé, par exemple lorsque les utilisateurs se baignent, le dispositif selon l'invention maintient une mesure de veille des ondes aquatiques dans le bassin pendant ce mode dit désactivé. Ainsi, lorsque le dispositif est réactivé, en fin de baignade, l'unité électronique est adaptée à choisir le mode de détection - mode calme, perturbé ou agité - le plus approprié en fonction des derniers signaux mémorisés générés par le bassin.

Selon un mode de réalisation, le dispositif est adapté à rétablir automatiquement un mode de détection approprié si les utilisateurs omettent de réactiver l'appareil après la baignade. La détection peut être rétablie automatiquement après une simple temporisation ou lorsque le dispositif détecte un état calme ou faiblement perturbé du bassin à partir des signaux générés par le bassin.

Le dispositif de détection de chute permet donc d'améliorer la sécurité en adaptant son mode de fonctionnement à l'état d'agitation du bassin et en maintenant une détection malgré la désactivation de l'alarme sonore, en mode agité ou désactivé, afin de pouvoir rétablir une détection appropriée dès que possible.

On peut prévoir en outre que le dispositif de détection selon l'invention présente un indicateur du mode de fonctionnement en cours, par exemple une ou plusieurs diodes lumineuses alternativement allumées selon le mode de fonctionnement du dispositif ou un écran inscrivant sur l'appareil le mode de fonctionnement en cours, ou des signaux sonores indiquant les différents modes ou le basculement de l'un vers l'autre. Les indications du mode de fonctionnement en cours peuvent également être affichées sur une centrale de détection déportée, par exemple dans la maison, les informations relatives au mode de fonctionnement étant transmises par l'unité électronique via l'antenne 5 ou tout autre lien de télécommunication approprié.

Selon un mode de réalisation, l'unité électronique 4 peut recevoir des informations relatives à la force du vent afin de compléter les informations détectées *in situ* dans le bassin par le comptage des vagues dépassant des seuils prédéterminés. Par exemple, l'unité électronique 4 peut recevoir des données mesurées par un anémomètre distant 10, illustré sur la figure 2. L'anémomètre 10 peut être placé sur le toit de la maison en en tout autre point approprié ayant une bonne prise ou vent. L'anémomètre 10 peut transmettre ses mesures à l'unité électronique 4 du dispositif de détection par un lien radio via l'antenne 5 ou par tout autre lien de télécommunication approprié.

La figure 2 illustre une variante de réalisation du dispositif de détection de chute selon l'invention. Sur la figure 2, les éléments identiques à ceux de la figure 1 portent les mêmes numéros de référence. La figure 2 montre ainsi une sonde 1 immergée dans l'eau du bassin 20 et reliée à une chambre de compression 8 ménagée dans un boîtier 7 de l'appareil de détection. Un premier capteur de pression 2 est disposé dans la chambre de compression 8 et un second capteur 3, identique au premier, peut être placé dans le boîtier 7, les deux capteurs étant reliés à une unité électronique 4 adaptée à commander une alarme sonore 6. Le second capteur 3 peut être utilisé pour déduire les effets du vent sur le boîtier 7 de la mesure fournie par le premier capteur 2, comme décrit en référence à l'art antérieur.

La figure 2 montre aussi une autre sonde 9 plongeant dans l'eau du bassin. Cette autre sonde 9 est destinée à fournir une mesure d'état de l'eau du bassin 20. Les mesures de la sonde 9 sont converties en signaux électriques transmis à l'unité électronique 4. La sonde 9 peut être une sonde de température, une sonde de mesure de pH ou une sonde d'électrolyse par exemple. Il est entendu qu'il peut y avoir plusieurs sondes 9 plongeant dans l'eau du bassin et fournissant à l'unité électroniques différentes mesures.

Selon un mode de réalisation, l'unité électronique 4 est adaptée à mémoriser et interpréter les signaux fournis par la sonde 9 de mesure d'état de l'eau et à afficher des résultats sur un écran de visualisation prévu sur le boîtier 7 du dispositif En particulier, la mesure de température peut être affichée sur le boîtier 7 du dispositif, à proximité du bassin.

L'unité électronique 4 peut aussi transmettre les résultats des mesures d'état de l'eau à une centrale de gestion 11 déportée, par exemple dans la maison. Les utilisateurs peuvent alors entreprendre les actions nécessaires en fonction des résultats affichés, par exemple ajouter du Chlore, réguler le PH, réguler l'électrolyse au sel, réguler la température de l'eau.

Selon un autre mode de réalisation, l'unité électronique ne fait que recevoir les données mesurées par la sonde 9 de mesure d'état de l'eau du bassin et transmettre ces mesures à une centrale de gestion déportée 11, via l'antenne 5 par exemple. C'est alors la centrale de gestion 11 qui est adaptée à interpréter les signaux de mesure d'état de l'eau. La centrale de gestion 11 peut afficher simplement le résultat des mesures pour permettre aux utilisateurs d'entreprendre les actions appropriées ou commander directement et automatiquement un dispositif de traitement de l'eau du bassin. Par exemple, la centrale de gestion 11 peut être adaptée à commander une ou plusieurs pompes doseuses ou systèmes de régulation afin de rétablir une bonne valeur de pH, de Chlore, pour initier une électrolyse au sel ou encore réguler la température de l'eau. Si l'installation le permet, la centrale de gestion 11 peut aussi déclencher l'alimentation d'une résistance ou d'une pompe à chaleur pour chauffer l'eau du bassin ou encore enclencher l'illumination du bassin sur mesure d'un capteur de luminosité approprié.

Bien entendu, les modes de réalisation décrits précédemment peuvent être combinés entre eux. En particulier, la répartition des traitements et commandes entre l'unité électronique 4 du dispositif de détection et la centrale de gestion 11 du bassin dépend des installations et peuvent être dupliquée.

En outre, on peut envisager d'avoir un dispositif de gestion de l'état de l'eau du bassin séparé d'un dispositif de détection de chute selon l'invention. Un tel dispositif de gestion de l'état de l'eau du bassin intégrerait néanmoins toutes les sondes de mesures d'état de l'eau et limiterait le nombre de dispositifs de contrôle autonomes.

Bien entendu, la présente invention n'est pas limitée aux modes de réalisation décrits à titre d'exemple. En particulier, le traitement logiciel pour déterminer le passage d'un mode de fonctionnement à un autre peut être basé sur une combinaison de seuils d'amplitude prédéterminée et de fréquence prédéterminée et/ou de gamme de seuils d'amplitude et /ou de fréquence.

## Revendications

1. Dispositif de détection d'une chute d'un corps dans une masse d'eau d'un bassin comprenant :
- une sonde immergée (1) dans le bassin et adaptée à transmettre des ondes aquatiques se propageant dans le bassin (20) ;
- une unité électronique (4) adaptée à recevoir et interpréter des signaux électriques représentatifs de variations de pression provoquées par les ondes aquatiques recueillies par la sonde (1) ;
l'unité électronique étant adaptée à mémoriser les signaux générés par le bassin (20) en absence de chute pour surveiller l'évolution de la perturbation du bassin et à choisir le mode de fonctionnement du dispositif entre différents modes de fonctionnement selon la valeur de l'amplitude et la valeur de la fréquence des signaux électriques mémorisés générés par le bassin.

2. Dispositif de détection selon la revendication 1, **caractérisé en ce que** les signaux générés par le bassin sont mémorisés sur un intervalle de temps donné.

3. Dispositif de détection selon la revendication 2, **caractérisé en ce que** l'intervalle de temps est compris entre 10 et 60 secondes.

4. Dispositif de détection selon l'une des revendications 1 à 3, **caractérisé en ce que** l'unité électronique (4) est adaptée interpréter un signal électrique comme correspondant à une chute lorsque ledit signal électrique présente une amplitude supérieure à un seuil prédéterminé (S) et une fréquence (1/T) sensiblement égale à 1Hz.

5. Dispositif de détection selon la revendication 4, **caractérisé en ce que** l'unité électronique (4) est adaptée à commander le déclenchement d'une alarme sonore (6) lorsque le signal électrique reçu présente un nombre prédéterminé de demi-vagues (1/2T) dépassant ladite amplitude (S).

6. Dispositif de détection selon l'une des revendications 1 à 5, **caractérisé en ce que** l'unité électronique est adaptée à choisir le mode de fonctionnement du dispositif entre un mode dit calme, un mode dit perturbé et un mode dit agité selon la valeur de l'amplitude et la valeur de la fréquence des signaux électriques mémorisés générés par le bassin.

7. Dispositif de détection selon les revendications 5 et 6, **caractérisé en ce que,** en mode dit normal, l'unité électronique déclenche une alarme après détection de trois demi-vagues (3/2T).

8. Dispositif de détection selon les revendications 5 et 6, **caractérisé en ce que,** en mode dit perturbé, l'unité électronique déclenche une alarme après détection de cinq demi-vagues (5/2T).

9. Dispositif de détection selon la revendication 6, **caractérisé en ce que,** en mode dit agité, l'unité électronique (4) neutralise le déclenchement de l'alarme sonore (6).

10. Dispositif de détection selon la revendication 6 ou 9, **caractérisé en ce que** l'unité électronique est adaptée à déclencher un signal sonore et/ou visuel indicatif du passage en mode dit agité.

11. Dispositif de détection selon l'une des revendications 1 à 10, **caractérisé en ce qu'**il présente un indicateur du mode de fonctionnement en cours.

12. Dispositif de détection selon l'une des revendications 1 à 11, **caractérisé en ce que** l'unité électronique (4) est adaptée à recevoir des données mesurées par un anémomètre distant (10).

13. Dispositif de détection selon l'une des revendications 1 à 12, **caractérisé en ce qu'**il est adapté à maintenir une mesure de veille des ondes aquatiques dans le bassins pendant un mode dit désactivé, l'unité électronique étant adaptée à déterminer le mode de fonctionnement le plus approprié lors de la réactivation du dispositif en fonction des derniers signaux mémorisés générés par le bassin.

14. Dispositif de détection selon l'une des revendications 1 à 13, **caractérisé en ce qu'**il comprend en outre au moins une sonde (9) de mesure d'état de l'eau immergée dans le bassin et reliée à l'unité électronique.

15. Dispositif de détection selon la revendication 14, **caractérisé en ce que** la sonde de mesure d'état de l'eau est choisie parmi une sonde de température, une sonde de mesure de pH, une sonde d'électrolyse, une sonde chlorique.

16. Dispositif de détection selon la revendication 14 ou 15, **caractérisé en ce qu'**il est relié à une centrale de gestion (11) du bassin adaptée à interpréter les signaux de mesure d'état de l'eau.

17. Procédé de détection d'une chute d'un corps dans une masse d'eau d'un bassin comprenant les étapes consistant à :
- mesurer des ondes aquatiques se propageant dans le bassin ;
- transformer les variations de pression provoquées par lesdites ondes aquatiques en signaux électriques;
- mémoriser lesdits signaux générés par le bassin en absence de chute pour surveiller l'évolution de la perturbation du bassin;
- choisir le mode de détection entre différents modes de fonctionnement selon la valeur de l'amplitude et la valeur de la fréquence des signaux électriques mémorisés.

18. Procédé de détection selon la revendication 17, comprenant en outre une étape consistant à interpréter le signal électrique généré par le bassin comme correspondant à une chute lorsque ledit signal électrique présente une amplitude supérieure à un seuil prédéterminé (S) et une fréquence (1/T) sensiblement égale à 1Hz.

19. Procédé de détection selon la revendication 18, comprenant en outre une étape consistant à déclencher une alarme sonore lorsque le signal électrique reçu présente un nombre prédéterminé de demi-vagues (1/2T) dépassant ladite amplitude (S).

20. Procédé de détection selon l'une des revendications 17 à 19, **caractérisé en ce que** l'on alterne d'un mode de détection à l'autre lorsque le nombre de signaux électriques reçus avec une amplitude supérieure à un seuil prédéterminé (S') dépasse une valeur prédéterminée sur un intervalle de temps donné.

21. Procédé de détection selon l'une des revendications 17 à 20, comprenant les étapes consistant à :
- maintenir une mesure de veille des ondes aquatiques dans le bassin pendant un mode dit désactivé ;
- choisir le mode de détection le plus approprié lors de la réactivation du dispositif en fonction des derniers signaux mémorisés générés par le bassin.

22. Procédé de détection selon la revendication 21, comprenant une étape consistant à réactiver automatiquement la détection de chute lorsque le dispositif détecte un état calme ou faiblement perturbé du bassin à partir des signaux générés par le bassin.

23. Procédé de détection selon l'une des revendications 17 à 22, comprenant les étapes consistant à :
- recevoir des données mesurées par un anémomètre distant ;
- choisir le mode de détection le plus approprié en fonction desdites données reçues.

24. Procédé de détection selon l'une des revendications 17 à 23, comprenant les étapes consistant à :
- mesurer au moins un paramètre d'état de l'eau par une sonde immergée ;
- transmettre la valeur du paramètre d'état de l'eau mesurée à une centrale de gestion.

25. Procédé de détection selon la revendication 24, comprenant une étape consistant à commander un dispositif de traitement de l'eau du bassin en fonction de la valeur du paramètre d'état de l'eau mesuré.

26. Procédé de détection selon la revendication 24 ou 25, **caractérisé en ce que** le paramètre d'état de l'eau mesuré est choisi parmi une température, un pH, un niveau de chlore, une concentration de sel d'électrolyse.

## Claims

1. Device for detecting a fall of a body into the water of a pool comprising:
- a probe submerged (1) in the pool and adapted to transmit aquatic waves being propagated in the pool (20);
- an electronic unit (4) adapted to receive and interpret electrical signals representative of variations in pressure caused by the aquatic waves picked up by the probe (1);
- the electronic unit being adapted to memorize the signals generated by the pool (20) in the absence of a fall for monitoring development of disturbance in the pool and selecting the operating mode of the device between different operating modes according to the value of the amplitude and the value of the frequency of the memorized electrical signals generated by the pool.

2. Detection device according to claim 1, **characterized in that** the signals generated by the pool are memorized for a given time interval.

3. Detection device according to claim 2, **characterized in that** the time interval is comprised between 10 and 60 seconds.

4. Detection device according to one of claims 1 to 3, **characterized in that** the electronic unit (4) is adapted to interpret an electrical signal as corresponding to a fall when said electrical signal has an amplitude above a predetermined threshold (S) and a frequency (1/T) substantially equal to 1 Hz.

5. Detection device according to claim 4, **characterized in that** the electronic unit (4) is adapted to control the triggering of a sound alarm (6) when the electrical signal received has a predetermined number of half-waves (1/2T) exceeding said amplitude (S).

6. Detection device according to one of claims 1 to 5, **characterized in that** the electronic unit is adapted to select the operating mode of the device between a so-called calm mode, a so-called disturbed mode and a so-called agitated mode according to the value of the amplitude and the value of the frequency of the memorized electrical signals generated by the pool

7. Detection device according to claims 5 and 6, **characterized in that**, in so-called normal mode, the electronic unit triggers an alarm after the detection of three half-waves (3/2T).

8. Detection device according to claims 5 and 6, **characterized in that**, in so-called disturbed mode, the electronic unit triggers an alarm after detection of five half-waves (5/2T).

9. Detection device according to claim 6, **characterized in that**, in so-called agitated mode, the electronic unit (4) neutralizes the triggering of the sound alarm (6).

10. Detection device according to claim 6 or 9, **characterized in that** the electronic unit is adapted to trigger a sound and/or visual signal indicative of changeover to so-called agitated mode.

11. Detection device according to one of claims 1 to 10, **characterized in that** it has an indicator showing current operating mode.

12. Detection device according to one of claims 1 to 11, **characterized in that** the electronic unit (4) is adapted to receive data measured by a remote anemometer (10).

13. Detection device according to one of claims 1 to 12, **characterized in that** it is adapted to maintain a monitoring measurement of the aquatic waves in the pool during a so-called deactivated mode, the electronic unit being adapted to determine the most appropriate operating mode during the reactivation of the device as a function of the last memorized signals generated by the pool.

14. Detection device according to one of claims 1 to 13, **characterized in that** it also comprises at least one probe (9) for measuring the state of the water which is submerged in the pool and connected to the electronic unit.

15. Detection device according to claim 14, **characterized in that** the probe for measuring the state of the water is chosen from a temperature probe, a pH measurement probe, an electrolysis probe, a chlorine probe.

16. Detection device according to claim 14 or 15, **characterized in that** it is connected to a management unit (11) of the pool which is adapted to interpret the measurement signals relating to the state of the water.

17. Method for detecting a fall of a body into the water of a pool comprising steps consisting of:
- measuring the aquatic waves being propagated in the pool;
- converting the variations in pressure caused by said aquatic waves into electrical signals;
- storing said signals generated by the pool in the absence of a fall for monitoring development of disturbance in the pool;
- switching the detection mode between different operating modes according to the value of the amplitude and the value of the frequency of the memorized electrical signals.

18. Detection method according to claim 17, also comprising a step consisting of interpreting the electrical signal generated by the pool as corresponding to a fall when said electrical signal has an amplitude above a predetermined threshold (S) and a frequency (1/T) substantially equal to 1 Hz.

19. Detection method according to claim 18, also comprising a step consisting of triggering a sound alarm when the electrical signal received includes a predetermined number of half-waves (1/2T) exceeding said amplitude (S).

20. Detection method according to one of claims 17 to 19, **characterized in that** one detection mode is switched with the other when the number of electrical signals received with an amplitude above a predetermined threshold (S') exceeds a predetermined value over a given time interval.

21. Detection method according to one of claims 17 to 20, comprising steps consisting of:
- maintaining a monitoring measurement of the aquatic waves in the pool during a so-called deactivated mode;
- choosing the most appropriate detection mode during the reactivation of the device as a function of the last memorized signals generated by the pool.

22. Detection method according to claim 21, comprising a step consisting of automatically reactivating the fall detection when the device detects a calm or weakly disturbed state of the pool from the signals generated by the pool.

23. Detection method according to one of claims 17 to 22, comprising steps consisting of:
- receiving data measured by a remote anemometer;
- choosing the most appropriate detection mode as a function of said received data.

24. Detection method according to one of claims 17 to 23, comprising steps consisting of:
- measuring at least one parameter of the state of the water by a submerged probe;
- transmitting the measured value of the parameter of the state of the water to a management unit.

25. Detection method according to claim 24, comprising a step consisting of controlling a device for treatment of the water in the pool as a function of the value of the measured parameter of the state of the water.

26. Detection method according to claim 24 or 25, **characterized in that** the measured parameter of the state of the water is chosen from a temperature, a pH, a chlorine level, an electrolysis salt concentration.

## Patentansprüche

1. Vorrichtung zum Erfassen eines Sturzes eines Körpers in eine Wassermasse eines Beckens mit:
- einer Sonde (1), die in dem Becken eingetaucht ist und Wasserwellen übertragen kann, die sich in dem Becken (20) ausbreiten;
- eine elektronische Einheit (4), die elektrische Signale, die für Druckschwankungen, die von den Wasserwellen, die von der Sonde (1) empfangen werden, repräsentativ sind, empfangen und auswerten kann;
wobei die elektronische Einheit die von dem Becken (20) bei Abwesenheit eines Sturzes erzeugten Signale speichern kann, um die Entwicklung der Störung des Beckens zu überwachen und um die Betriebsart der Vorrichtung aus verschiedenen Betriebsarten in Abhängigkeit von dem Wert der Amplitude und dem Wert der Frequenz der von dem Becken erzeugten und gespeicherten elektrischen Signale auszuwählen.

2. Erfassungsvorrichtung nach Anspruch 1, **dadurch gekennzeichnet, dass** die von dem Becken erzeugten Signale über ein gegebenes Zeitintervall gespeichert werden.

3. Erfassungsvorrichtung nach Anspruch 2, **dadurch gekennzeichnet, dass** das Zeitintervall zwischen 10 und 60 Sekunden liegt.

4. Erfassungsvorrichtung nach einem der Ansprüche 1 bis 3, **dadurch gekennzeichnet, dass** die elektronische Einheit (4) ein elektrisches Signal als einem Sturz entsprechend auswerten kann, wenn das elektrische Signal eine Amplitude, die größer ist als ein vorbestimmter Schwellenwert (S), und eine Frequenz (1/T) im Wesentlichen gleich 1 Hz aufweist.

5. Erfassungsvorrichtung nach Anspruch 4, **dadurch gekennzeichnet, dass** die elektronische Einheit (4) das Auslösen eines akustischen Alarms (6) steuern kann, wenn das empfangene elektrische Signal eine vorbestimmte Zahl von Halbwellen (1/2T), die die Amplitude (S) überschreiten, aufweist.

6. Erfassungsvorrichtung nach einem der Ansprüche 1 bis 5, **dadurch gekennzeichnet, dass** die elektronische Einheit die Betriebsart der Vorrichtung aus einem sogenannten Ruhemodus, einem sogenannten Störmodus und einem sogenannten Unruhemodus in Abhängigkeit von dem Wert der Amplitude und dem Wert der Frequenz der vom Becken erzeugten gespeicherten elektrischen Signale auswählen kann.

7. Erfassungsvorrichtung nach den Ansprüchen 5 und 6, **dadurch gekennzeichnet, dass** die elektronische Einheit im normal genannten Modus einen Alarm nach dem Erfassen von drei Halbwellen (3/2T) auslöst.

8. Erfassungsvorrichtung nach den Ansprüchen 5 und 6, **dadurch gekennzeichnet, dass** die elektronische Einheit im sogenannten Störmodus einen Alarm nach dem Erfassen von fünf Halbwellen (5/2T) auslöst.

9. Erfassungsvorrichtung nach Anspruch 6, **dadurch gekennzeichnet, dass** die elektronische Einheit (4) im sogenannten Unruhemodus das Auslösen des akustischen Alarms (6) neutralisiert.

10. Erfassungsvorrichtung nach Anspruch 6 oder 9, **dadurch gekennzeichnet, dass** die elektronische Einheit ein akustisches und/oder visuelles Signal, das den Übergang auf den sogenannten Unruhemodus anzeigt, auslösen kann.

11. Erfassungsvorrichtung nach einem der Ansprüche 1 bis 10, **dadurch gekennzeichnet, dass** sie einen Anzeiger des aktuellen Betriebsmodus aufweist.

12. Erfassungsvorrichtung nach einem der Ansprüche 1 bis 11, **dadurch gekennzeichnet, dass** die elektronische Einheit (4) Daten, die von einem entfernten Anemometer (10) gemessen werden, empfangen kann.

13. Erfassungsvorrichtung nach einem der Ansprüche 1 bis 12, **dadurch gekennzeichnet, dass** sie eine Standbymessung der Wasserwellen in dem Becken während eines deaktiviert genannten Modus aufrecht erhalten kann, wobei die elektronische Einheit den Betriebsmodus bestimmen kann, der beim Wiederaktivieren der Vorrichtung in Abhängigkeit von den letzten vom Becken erzeugten gespeicherten Signalen am besten geeignet ist.

14. Erfassungsvorrichtung nach einem der Ansprüche 1 bis 13, **dadurch gekennzeichnet, dass** sie ferner mindestens eine Sonde (9), die in das Becken eingetaucht und mit der elektronischen Einheit verbunden ist, zum Messen des Zustands des Wassers aufweist.

15. Erfassungsvorrichtung nach Anspruch 14, **dadurch gekennzeichnet, dass** die Sonde zum Messen des Zustands des Wassers aus einer Temperatursonde, einer pH-Messsonde, einer Elektrolysesonde, einer Chlorsonde ausgewählt ist.

16. Erfassungsvorrichtung nach Anspruch 14 oder 15, **dadurch gekennzeichnet, dass** sie an eine Verwaltungszentrale (11) des Beckens angeschlossen ist, die die Messsignale des Zustands des Wassers auswerten kann.

17. Verfahren zum Erfassen eines Sturzes eines Körpers in eine Wassermasse eines Beckens, das die folgenden Schritte aufweist:
- Messen der Wasserwellen, die sich in dem Becken ausbreiten;
- Umformen der Druckschwankungen, die von den Wasserwellen verursacht werden, in elektrische Signale;
- Speichern der von dem Becken erzeugten Signale beim Abwesenheit eines Sturzes, um die Entwicklung der Störung des Beckens zu überwachen;
- Auswahl des Erfassungsmodus aus verschiedenen Betriebsarten in Abhängigkeit von dem Wert der Amplitude und dem Wert der Frequenz der gespeicherten elektrischen Signale.

18. Erfassungsverfahren nach Anspruch 17, das ferner einen Schritt aufweist, der darin besteht, das von dem Becken erzeugte Signal als einem Sturz entsprechend auszuwerten, wenn das elektrische Signal eine Amplitude, die größer ist als ein vorbestimmter Schwellenwert (S), und eine Frequenz (1/T) im Wesentlichen gleich 1 Hz aufweist.

19. Erfassungsverfahren nach Anspruch 18, das ferner einen Schritt aufweist, der darin besteht, einen akustischen Alarm auszulösen, wenn das empfangene elektrische Signal eine vorbestimmte Zahl von Halbwellen (1/2T) aufweist, die die Amplitude (S) überschreiten.

20. Erfassungsverfahren nach einem der Ansprüche 17 bis 19, **dadurch gekennzeichnet, dass** man zwischen einem Erfassungsmodus und einem anderen wechselt, wenn die Zahl empfangener elektrischer Signale mit einer Amplitude größer als ein vorbestimmter Schwellenwert (S') einen vorbestimmten Wert über ein gegebenes Zeitintervall überschreitet.

21. Erfassungsverfahren nach einem der Ansprüche 17 bis 20, das die folgenden Schritte aufweist:
- Aufrechterhalten einer Standbymessung der Wasserwellen in dem Becken während eines deaktiviert genannten Modus;
- Auswählen des Erfassungsmodus, der beim Wiederaktivieren der Vorrichtung in Abhängigkeit von den letzten vom Becken erzeugten gespeicherten Signalen am besten geeignet ist.

22. Erfassungsverfahren nach Anspruch 21, das einen Schritt aufweist, der darin besteht, automatisch das Sturzerfassen wieder zu aktivieren, wenn die Vorrichtung einen ruhigen oder leicht gestörten Zustand des Beckens ausgehend von den von dem Becken erzeugten elektrischen Signalen erfasst.

23. Erfassungsverfahren nach einem der Ansprüche 17 bis 22, das die folgenden Schritte aufweist:
- Empfangen der von einem entfernten Anemometer gemessenen Daten;
- Auswählen des am besten geeigneten Erfassungsmodus in Abhängigkeit von den empfangenen Daten.

24. Erfassungsverfahren nach einem der Ansprüche 17 bis 23, das die folgenden Schritte aufweist:
- Messen mindestens eines Zustandsparameters des Wassers durch eine eingetauchte Sonde;
- Übertragen des gemessenen Werts des Zustandsparameters des Wassers an eine Verwaltungszentrale.

25. Erfassungsverfahren nach Anspruch 24, das einen Schritt aufweist, der darin besteht, eine Vorrichtung zum Behandeln des Wassers des Beckens in Abhängigkeit von dem Wert des gemessenen Zustandsparameters des Wassers zu steuern.

26. Erfassungsverfahren nach Anspruch 24 oder 25, **dadurch gekennzeichnet, dass** der gemessene Zustandsparameter des Wassers aus einer Temperatur, einem pH, einem Chlorniveau, einer Elektrolysesalzkonzentration ausgewählt ist.
